# EUROPÄISCHE PATENTSCHRIFT

(11) **EP 0 174 467 B1**
(45) Veröffentlichungstag und Bekanntmachung des Hinweises auf die Patenterteilung: **11.04.1990**
(21) Anmeldenummer: 85108836.9
(22) Anmeldetag: 15.07.1985
(51) Int. Cl.: H01H 51/30, H01H 50/64

(54) **Wechselstromschütz**
AC contactor
Contacteur pour courant alternatif

(30) Priorität: 17.08.1984 DE 3430363; 20.02.1985 DE 3505881; 27.06.1985 DE 3523051
(43) Veröffentlichungstag der Anmeldung: 19.03.1986
(73) Patentinhaber: SIEMENS AKTIENGESELLSCHAFT, 80333 München (DE)
(72) Erfinder: Held, Kurt, D-8450 Amberg (DE)

(56) Entgegenhaltungen:
- DE-B- 1 765 237
- DE-U- 8 134 374
- FR-A- 1 348 816
- FR-A- 1 405 231
- GB-A- 702 790
- US-A- 2 233 925

## Beschreibung

Die Erfindung bezieht sich auf ein Wechselstromschütz mit einem von einem Magnetsystem betätigten Anker, der mit einem die beweglichen Kontaktteile des Kontaktsystems haltenden, rückstellfederkraftbelasteten Kontaktträger in Wirkverbindung steht.

Bei einem bekannten Wechselstromschütz dieser Art (DE-U-8 134 374) ist beim Einschalten ein Rücklauf des Kontaktträgers beim ersten Stromnulldurchgang des Erregerstroms für das Magnetsystem nicht auszuscdhließen, so daß Doppelkommandos auftreten können.

Aus der DE-B-1 765 237 ist es bekannt das Öffnen und Schließen von Hilfskontakten von Schützen zu Verzögern, in dem mann den einzelnen Kontaktbrücken Zusätzlichen Massen zuordnet.

Bei einem weiterhin bekannten elektromagnetischen Relais (US-A-2 233 925) ist eine nachgiebige Kupplung zwischen dem die beweglichen Kontakte tragenden Kontaktträger und dem Anker in Form von Federn derart vorgesehen, daß sich ein Reibkontakt zwischen den beweglichen Kontaktbrücken und den feststehenden Kontaktteilen bei Betätigen der Relaisschließer- bzw. -öffner-kontakte ergibt.

Der vorliegenden Erfindung liegt die Aufgabe zugrunde, die Kontaktsicherheit bei Wechselstromschützen der eingangs genannten Art zu erhöhen. Dies wird erfindungsgemäß durch die im kennzeichnenden Teil des Anspruchs 1 angegebenen Merkmale erreicht. Die Zusatzmasse verhindert einen Rücklauf des Kontaktträgers im Stromnulldurchgang. Durch die Anordnung der Zusatzmasse in Verbindung mit der Feder wird eine Rückpralldämpfung erreicht, so daß ein Aufreißen des Magnetsystems ausgeschlossen ist. Um die Rückpralldämpfung weiter zu optimieren ist es vorteilhaft, wenn die Koppelfeder stärker als die Rückdruckfeder ist. Die erfindungsgemäße Anordnung hat sich besonders bewährt, wenn das Schütz einen Klappankermagneten besitzt.

Die Rückpralldämpfung wird noch weiter verbessert, wenn die Zusatzmasse von der Koppelfeder entgegen der Einschaltrichtung des Kontaktträger an diesen angedrückt wird.

Eine einfache Ausführung des Wechselstromschützes ergibt sich, wenn sich in der Aus-Stellung des Schützes die Koppelfeder mit ihrem einen Ende am Kontaktträger und mit ihrem anderen Ende über den Zwischenschieber an einer Seite der Zusatzmasse abstützt, die der an den angedrückten Seite der Zusatzmasse gegenüberliegt. Hierdurch wird beim Aufpressen des Zwischenschiebers auf den Anker praktisch nur die Vorspannkraft der Koppelfeder am Anker wirksam. Der Rückschwingweg des Kontakkträgers kann noch kleiner werden, wenn die Zusatzmasse von einer Zusatzfeder entgegen der Einschaltrichtung des Kontaktträgers gegen einen Anschlag am Kontaktträger gedrückt ist. Die Zusatzmasse verhindert zunächst einen Rücklauf des Kontaktträgers im Stromnulldurchgang und bewirkt in Verbindung mit der Zusatzfeder ein zeitverzögertes Auftreffen des Kontaktträgers auf den Anker. Die Zusatzfeder bewirkt in Verbindung mit der Zusatzmasse eine Zeitverzögerung, mit dem Vorteil, daß die dynamische Haltekraft wesentlich größer ist als wenn die Koppelfeder ohne Zeitverzögerung nach dem Haltekrafttal dimensioniert ist. Für die optimale Zeitverzögerung (Kraftgewinn) kann die Zusatz- feder ihrer Funktion entsprechend dimensioniert werden, d.h. eine Abstimmung von Vorspannkraft und Federsteilheit auf die dem Volumen nach mögliche Zusatzmasse ist möglich, so daß der Kraftbedarf möglichst lange übernommen werden kann, wodurch das Haltekraft-Tal überbrückt wird. Hier hat es sich als vorteilhaft erwiesen, wenn die Vorspannkraft der Koppelfeder gegenüber der Zusatzfeder ca. zehnmal stärker ist. Als vorteilhaft hat sich eine konstruktive Ausführung ergeben, die darin besteht, daß die Zusatzfeder eine Blattfeder ist und als Koppelfeder zwei Schraubenfedern dienen. Es können zwei relativ lange Federn mit kleinem c-Wert Verwendung finden. Der Kontaktträger kann bei Gleich- und Wechselstromantrieb gleich ausgeführt werden, da Zusatzmasse und Blattfeder bei Gleichstromantrieb entfallen kann.

Anhand der Zeichnung wird ein Ausführungsbeispiel des Gegenstandes der Erfindung einschließlich der Wirkungsweise näher erläutert.

Es zeigen:
Fig. 1 eine schematische Darstellung des Wechselstromschützes,
Fig. 2 den Stromverlauf im Erregersystem über der Zeit, den Weg des Kontaktträgers über der Zeit sowie den Zustand eines Öffner- und Schlie- ßerkontaktes über der Zeit für eine Anordnung gemäß Fig. 1,
Fig. 3 eine gegenüber der Ausführung nach Fig. 1 verbesserte Ausführung des Wechselstromschützes in schematischer Darstellung,
Fig. 4 die durch die Verbesserung erreichte Verflachung der Kurve des Weges des Kontaktträgers über der Zeit gegenüber der Darstellung in Fig. 2,
Fig. 5 eine gegenüber der nach Fig. 3 weiter verbesserte Ausführung des Wechselstromschützes in schematischer Darstellung,
Fig. 6 eine Ausführung gemäß Figur 5 mit einer Blattfeder als Zusatzfeder,
Fig. 7 die durch die Verbesserung erreichte Verflachung der Kurve des Weges des Kontaktträgers über der Zeit in der Darstellung gemäß Fig. 2 und
Fig. 8 die dynamische Haltekraft der Magnetteile über der Zeit.

Das in der Zeichnung dargestellte Wechselstromschütz hat ein Gehäuse 1, in dem das Magnetsystem mit dem Kern 2 und der Spule 3 sowie der Anker 4 und der durch die Rückdruckfeder 5 federkraftbelastete Kontaktträger 6 gelagert sind. Mit dem Kontaktträger 6 ist gemäß Ausführung Fig. 1 eine Zusatzmasse 8 fest verbunden. Der als Klappanker ausgebildete Anker 4 ist über die Feder 7 an den einen Schenkel des Kernes gedrückt. An der anderen Seite liegt der Anker 4 an dem relativ zum Kontaktträger 6 beweglichen Zwischen schieber 9 an, der seinerseits über die Koppelfeder 10 mit dem Kontakttraäger 6 in Wirkverbindung steht.

Wird nun das Magnetsystem erregt, so ergibt sich der aus Fig. 2 ersichtliche Stromverlauf 11 im Magnetsystem. Der Anker 4 bewegt sich in Richtung auf den Kern 2 zu; der Zwischenteil 9 wird in Bewegung gesetzt, die vorgespannte Koppelfeder 10 weiter gespannt. Mit zunehmendem Druck der Koppelfeder 10 wird der Kontaktträger 6 entgegen der Kraft der Rückdruckfeder 5 bewegt - siehe hierzu die Kurvenz in Fig. 2, die den Weg des Kontaktträgers über der Zeit angibt, wobei nicht näher dargestellte Öffner-Kontakte geöffnet werden. Die Kontakte bleiben, offen, da die Ankopplung des Ankers 4 an den Kontaktträger 6 mit der Zusatzmasse 8 über die Koppelfeder 10 erfolgt, so daß infolge der bis dahin gespeicherten kinetischen Energie ein Rückschwingen des Kontaktträgers 6 im. Stromnulldurchgang des Erregersystems ausgeschlossen ist.

Zur Ausführungsform nach Fig. 3: Die Zusatzmasse 8 liegt hier mit ihrer einen Seite an einem Ansatz 14 des Kontaktträgers 6 an. der gegenüber dem Kontaktträger 6 und der Zusatzmasse 8 verschiebbare Zwischenschieber 9 liegt mit dem abgewinkelten Ende 15 am anderen Ende der Zusatzmasse 8 an und wird durch das eine Ende der Koppelfeder 10, deren anderes Ende sich an dem Vorsprung 16 des Kontaktträgers 6 abstützt, in Richtung auf den Ansatz 14 gepreßt, d.h. die Zusatzmasse 8 ist relativ zum Kontaktträger 6 in Richtung "Ein" beweglich, wobei die vorgespannte Koppelfeder 10 zusammengedrückt wird. Die Koppelfeder 10 ist hier stärker ausgeführt als die Rückdruckfeder 5. Wird nach dem Ausführungsbeispiel nach Fig. 3 das Magnetsystem erregt, so ergibt sich entsprechend Fig. 4 der gleiche Stromverlauf 11 im Magnetsystem wie vorher in Fig. 2. Der Anker 4 bewegt sich in Richtung auf den Kern 2 zu. Der Kontaktträger 6 wird über den Zwischenschieber 9 und die vorgespannte Koppelfeder 10 in Bewegung gesetzt, und mit zunehmendem Druck auf die Koppelfeder 10 wird der Kontaktträger 6 entgegen der Kraft der Rückdruckfeder 5 bewegt. Im weiteren Verlauf, auch noch nachdem der Kontakt träger seinen Anschlag erreicht hat, wird die Zusatzmasse unter weiterer Spannung der Koppelfeder 10 nach rechts bewegt. Hierdurch verharrt der Kontaktträger 6 länger am Anschlag und der Zwischenschieber 9 trifft verspätet auf den Anker 4 auf. Dieses Verhalten ist aus der Kurve 12 in Fig. 4 zu erkennen. Die Rückpralldämpfung wird durch die Anordnung nach Fig. 3 somit wesentlich verbessert.

Bei der Ausführungsform nach Fig. 6 ist die Koppelfeder 10 in zwei Schraubenfedern aufgeteilt, die sich einerseits am Kontaktträger 6 und andererseits an dem beweglichen Zwischenschieber 9 abstützen. Der Zwischenschieber 9 ist gegen Anschläge 17 des Kontaktträgers 6 gedrückt. Die Angriffsrichtung des Ankers 4 ist wie in Fig. 6 durch einen Pfeil dargestellt. Die Zusatzmasse 8 wird hier durch eine Blattfeder 18 entgegen der Bewegungsrichtung des Kontaktträgers 6 im Einschaltsinne gegen den Anschlag 14 am Kontaktträger 6 gedrückt. Die freien Enden der Blattfeder 18 stützen sich an Vorsprüngen 20 des Kontaktträgers 6 ab. Etwa in der Mitte der Blattfeder 18 liegt die ballig ausgeführte Anlagefläche 21 der Zusatzmasse 8 an. Beim Bewegen der Zusatzmasse 8 umgreift die Blattfeder 18 die ballige Anlagefläche 21 der Zusatzmasse 8. Die Blattfeder 18 ist im Verhältnis zu den den beiden Koppelfedern 10 relativ schwach ausgeführt und so dimensioniert, daß sie kurzzeitig den Kraftbedarf des Schützes übernehmen kann (Zeitverzögerung). Der Zwischenschieber 9 legt etwa einen Weg von 0,4 mm zurück, wenn der Kontaktträger 6 samt seiner Zusatzmasse 8 auf den Anker 4 auftrifft. Somit beträgt das Rückschwingen des Kontaktträgers 6 nur etwa 0,4 mm.

Wird nach dem Ausführungsbeispiel nach Fig. 5 oder 6 das Magnetsystem erregt, so ergibt sich der in Fig. 7 gezeigte Stromverlauf 11 im Magnetsystem, der gleich ist dem in Fig. 2 gezeigten. Der Anker bewegt sich in Richtung auf den Kern 2 zu. Der Kontaktträger 6 wird über den Zwischenschieber 9 und die vorgespannte(n) Koppelfeder(n) 10 in Bewegung gesetzt, und mit zunehmenden Druck auf die Koppelfeder(n) 10 wird mit dem Kontaktträger auch die Zusatzmasse 8 durch den Anschlag 14 bewegt. Da die Feder 18 schwächer als die Koppelfeder(n) 10 ausgebildet ist, führt die Zusatzmasse 8 bei Erreichen des Ein-Anschlages des Kontaktträgers 6 einen Zusätzlichen Weg aus, d.h. das Zurückschnellen vom federbelasteten Schieber zu federbelasteter Zusatzmasse erfolgt mit einer Zeitverzögerung. Dieser Sachverhalt ist auf der Kurve 12 in Fig. 7 zu entnehmen. Der Streubereich des Weg-Zeitverhaltens, bedingt durch die Phasenlage, ist gestrichelt in Fig. 7 dargestellt und mit 19 bezeichnet. Die in Fig. 8 über der Zeit aufgetragene dynamische Haltekraft der Polflächen nimmt Bezug auf das Weg/Zeit-Diagramm des Kontaktträgers der Fig. 7.

## Patentansprüche

1. Wechselstromschütz mit einem von einem Magnetsystem (2, 3) betätigten Anker (4), der mit einem die beweglichen Kontaktteile des Kontaktsystems haltenden, rückstellfederkraftbelasteten Kontaktträger (6) in Wirkverbindung steht, dadurch gekennzeichnet, daß die Wirkverbindung zwischen dem Anker (4) und dem Kontaktträger (6) mittels einer Koppelfeder (10) hergestellt ist und daß der Kontaktträger (6) mit einer Zusatzmasse (8) versehen ist, die derart angeordnet und bemessen ist, daß in der Einschaltphase des Schützes ein Rücklauf des Kontaktträgers (6) im Bereich des Stromnull durchganges vermieden wird.

2. Schütz nach Anspruch 1, dadurch gekennzeichnet, daß die Koppelfeder (10) stärker als die Rückdruckfeder (5) ist.

3. Schütz nach Anspruch 1 oder 2, dadurch gekennzeichnet, daß es einen Klappankermagneten besitzt.

4. Schütz nach Anspruch 1 oder 2, dadurch gekennzeichnet, daß der Anker (4) mit dem Kontaktträger (6) über einen relativ zu dem Kontaktträger (6) verschiebbar gelagerten Zwischenschieber (9) und über die Koppelfeder (10) in Wirkverbindung steht.

5. Schütz nach Anspruch 1 oder 4, dadurch gekennzeichnet, daß die Zusatzmasse (8) von der Koppelfeder (10) entgegen der Einschaltrichtung des Kontaktträgers (6) an diesen angedrückt wird (Fig. 3).

6. Schütz nach Anspruch 5, dadurch gekennzeichnet, daß sich in der Aus-Stellung des Schützes die Koppelfeder (10) mit ihrem einen Ende am Kontaktträger (6) und mit ihrem anderen Ende über den Zwischenschieber (9) an einer Seite der Zusatzmasse (8) abstütz, die der an dem Kontaktträger (6) angedrückten Seite der Zusatzmasse (8) gegenüberliegt (Fig. 3).

7. Schütz nach Anspruch 4, dadurch gekennzeichnet, daß die Zusatzmasse (8) von einer Zusatzfeder (18) entgegen der Einschaltrichtung des Kontaktträgers (6) gegen einen Anschlag (14) am Kontaktträger (6) gedrückt ist (Fig. 5).

8. Schütz nach Anspruch 7, dadurch gekennzeichnet, daß die Koppelfeder (10) etwa zehnmal stärker als die Zusatzfeder (18) vorgespannt ist.

9. Schütz nach Anspruch 7 oder 8, dadurch gekennzeichnet, daß die Zusatzfeder eine Blattfeder (18) ist und als Koppelfeder (10) zwei Schraubenfedern dienen.

## Revendications

1. Contacteur pour courants alternatifs comportant une armature (4) commandée par un système d'électro-aimant (2, 3) et en liaison efficace avec un porte-conta'ct (6) portant les pièces de contact et chargée par une force de ressort de rappel, caractérisé par le fait que la liaison efficace entre l'armature (4) et le porte-contact (6) est établie à l'aide d'un ressort de couplage (10) et que le porte-contact (6) est pourvu d'une masse additionnelle (8) qui est disposée et dimensionnée de telle façon que dans la phase de fermeture du contacteur un retour du porte-contact (6) est évité dans la plage du passage du courant pour la valeur nulle.

2. Contacteur selon la revendication 1, caractérisé par le fait que le ressort de couplage (10) est plus fort que le ressort de rappel (5).

3. Contacteur selon la revendication 1 ou 2, caractérisé par le fait qu'il comporte un électroaimant à armature basculante.

4. Contacteur selon la revendication 1 ou 2, caractérisé par le fait que l'armature (4) est en liaison efficace avec le porte-contact (6) par l'intermédiaire d'un coulisseau intermédiaire (1) déplaçable par rapport au porte-contact (6) et par l'intermédiaire du ressort de couplage (10).

5. Contacteur selon la revendication 1 ou 4, caractérisé par le fait que la masse additionnelle (8) est appliquée par le ressort de couplage (10) contre le poste de contact (6) dans le sens contraire à celui de la fermeture de ce dernier (figure 3).

6. Contacteur selon la revendication 5, caractérisé par le fait que dans la position d'ouverture du contacteur, le ressort de couplage (10) prend appui par une de ses extrémités contre le porte-contact (6) et, par son autre extrémité, et par l'intermédiaire du coulisseau intermédiaire (9), contre un côté de la masse additionnelle (8), qui se situe en face du côté de la masse additionnelle (8) qui est appliqué contre le porte-contact (6) (figure 3).

7. Contacteur selon la revendication 4, caractérisé par le fait que la masse additionnelle (8) est appliquée contre une butée (14) prévue sur le porte-contact (6), à l'aide d'un ressort supplémentaire (18), à l'encontre de la direction de fermeture du porte-contact (6).

8. Contacteur selon la revendication 7, caractérisé par le fait que le ressort de couplage (10) est pré armé avec une force au moins égale à dix fois la force du ressort supplémentaire (18).

9. Contacteur selon la revendication 7 ou 8, caractérisé par le fait que le ressort supplémentaire est en ressort à lame, alors que l'on utilise pour le ressort de couplage (10), deux ressorts hélicoïdaux.

## Claims

1. Alternating current contactor with an anchor (4) actuated by a magnetic system (2, 3), the anchor being effectively connected to a contact carrier (6) which holds the movable contact parts of the contact system and which is return spring power loaded, characterized in that the effective connection between the anchor (4) and the contact carrier (6) is produced by means of a coupling spring (10) and in that the contact carrier (6) is provided with an additional mass (8) which is arranged and quantified in such a way that in the switch-on phase of the contactor a return motion of the contact carrier (6) in the region of the current zero passage is avoided.

2. Contactor according to claim 1, characterized in that the coupling spring (10) is stronger than the back pressure spring (5).

3. Contactor according to claim 1 or 2, characterized in that it has a clapper anchor magnet.

4. Contactor according to claim 1 or 2, characterized in that the anchor (4) is effectively connected to the contact carrier (6) by means of an intermediate slide (9), which is mounted so that it can be displaced relative to the contact carrier (6), and by means of the coupling spring (10).

5. Contactor according to claim 1 or 4, characterized in that the additional mass (8) is pressed by the coupling spring (10) against the switch-on direction of the contact carrier (6) onto the latter (Figure 3).

6. Contactor according to claim 5, characterized in that in the "off" position of the contactor, the coupling spring (10) is supported with its one end on the contact carrier (6) and with its other end by means of the intermediate slide (9) on one side of the additional mass (8), which lies opposite the side of the additional mass (8) which is pressed against the contact carrier (6) (Figure 3).

7. Contactor according to claim 4, characterized in that the additional mass (8) is pressed by an additional spring (18) against the switch-on direction of the contact carrier (6) against a stop (14) on the contact carrier (6) (Figure 5).

8. Contactor according to claim 7, characterized in that the coupling spring (10) is prestressed about ten times more strongly than the additional spring (18).

9. Contactor according to claim 7 or 8, characterized in that the additional spring is a leaf spring (18) and two screw springs serve as coupling spring (10).
